# EUROPÄISCHE PATENTSCHRIFT

(11) **EP 0 025 418 B1**
(45) Veröffentlichungstag und Bekanntmachung des Hinweises auf die Patenterteilung: **16.02.1983**
(21) Anmeldenummer: 80810285.9
(22) Anmeldetag: 09.09.1980
(51) Int. Cl.: C25C 3/14, C25C 7/06

(54) **Meissel für eine Einschlagvorrichtung und Verfahren zu dessen Betrieb**
Chisel for a crust-breaking device and method of operating it
Ciseau pour une machine de piquage et procédé pour son fonctionnement

(30) Priorität: 10.09.1979 CH 8151/79
(43) Veröffentlichungstag der Anmeldung: 18.03.1981
(73) Patentinhaber: Schweizerische Aluminium AG, 8212 Neuhausen am Rheinfall (CH)
(72) Erfinder: Gut, Edwin, CH-3945 Steg (CH); Arnold, Erwin, CH-3961 Venthône (CH); Friedli, Hans, CH-3945 Steg (CH)

## Beschreibung

Die vorliegende Erfindung bezieht sich auf einen Meissel für eine Einschlagvorrichtung zum Brechen der erstarrten Kruste eines Elektrolyseofens, insbesondere zur Herstellung von Aluminium, sowie auf ein Verfahren zum Betrieb des Meissels.

Für die Gewinnung von Aluminium durch Elektrolyse von Aluminiumoxid wird dieses in einer Fluoridschmelze gelöst, die zum grössten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In die Schmelze tauchen von oben Anoden ein, die bei konventionnellen Verfahren aus amorphem Kohlenstoff bestehen. An den Kohleanoden entsteht durch die elektrolytische Zersetzung des Aluminiumoxids Sauerstoff, der sich mit dem Kohlenstoff der Anoden zu C0₂ und CO verbindet. Die Elektrolyse findet in einem Temperaturbereich von etwa 940-970 °C statt.

Im Laufe der Elektrolyse verarmt der Elektrolyt an Aluminiumoxid. Bei einer unteren Konzentration von 1-2 Gew.-% Aluminiumoxid im Elektrolyten kommt es zum Anodeneffekt, der sich in einer Spannungserhöhung von beispielsweise 4-4,5 V auf 30 V und darüber auswirkt. Spätestens dann muss die Kruste eingeschlagen und die Aluminiumoxidkonzentration durch Zugabe von neuem Aluminiumoxid (Tonerde) angehoben werden.

Die Zelle wird in normalen Betrieb üblicherweise periodisch bedient, auch wenn kein Anodeneffekt auftritt. Ausserdem muss bei jedem Anodeneffekt die Badkruste eingeschlagen und die Tonerdekonzentration durch Zugabe von neuem Aluminiumoxid angehoben werden, was einer Zellenbedienung entspricht.

Zur Zellenbedienung ist über lange Jahre die Kruste aus erstarrter Schmelze zwischen den Anoden und dem Seitenbord der Elektrolysezelle eingeschlagen und anschliessend neues Aluminiumoxid zugegeben worden. Diese heute noch weitgehend angewandte Praxis stösst auf zunehmende Kritik wegen Verschmutzung der Luft in der Elektrolysehalle und der äusseren Atmosphäre. Die Forderung nach Kapselung der Elektrolyseöfen und die Behandlung der Abgase ist in den letzten Jahren zunehmend zur zwingenden Notwendigkeit geworden. Eine maximale Zurückhaltung der Elektrolysegase durch Kapselung kann jedoch nicht gewährleistet werden, wenn eine klassische Längsseitenbedienung zwischen den Anoden und dem Seitenbord der Oefen erfolgt.

In neuerer Zeit sind deshalb die Aluminiumhersteller immer mehr zur Bedienung in der Ofenlängsachse übergegangen. Nach dem Einschlagen der Kruste erfolgt die Tonerdezugabe entweder lokal und kontinuierlich nach dem « Point-Feeder--Prinzip oder nicht kontinuierlich über die ganze Ofenlängsachse verteilt. In beiden Fällen ist auf der Elektrolysezelle ein Vorratsbunker für die Tonerde angeordnet. Entsprechendes gilt für die von der Anmelderin in jüngerer Zeit vorgeschlagene Querbedienung der Elektrolyseöfen (DE-Patent 27 31 908).

Für das Einschlagen des erstarren Flusses werden in bekannten Vorrichtungen im Querschnitt rechteckige oder runde Meissel eingesetzt.

Der untere, beim Einschlagen der Kruste mit dieser unmittelbar in Eingriff stehende Bereich des Meissels ist bei diesen bekannten Vorrichtungen beispielsweise als zu den Seitenflächen vertikal angeordnete Stirnfläche, kegelförmige Spitze oder kegelstumpfförmige Einengung ausgebildet. In der Europäischen Patentanmeldung 0 025 417 werden zum Stanzen bzw. Abscheren geeignete Meisselformen beschrieben.

Bei der Verwendung von ortsfest installierten Einschlagvorrichtungen bildet sich in der Kruste durch die in verhältnismässig kurzen Intervallen wiederholte Zellenbedienung und vorhergehender Betätigung des Meissels eine Passform, d. h. zwischen der durchgeschlagenen Kruste und dem Meissel besteht nur ein sehr kleiner Zwischenraum. Je nach Beschaffenheit der Einschlagvorrichtung, insbesondere des Meissels, besteht eine kleinere oder grössere latente Gefahr, dass sich dieser im eingeschlagenen Loch verklemmt.

Die AT-B-280 626 beschreibt einen Meissel mit einer Bohrung zum Einleiten von Pressluft in den Schmelzfluss der Elektrolysezelle. Nach einer bevorzugten Ausführungsform soll eine grössere Menge Tonerde in das Bad der Elektrolysezelle eingestossen werden können. Zu diesem Zweck weist der Meissel nach dieser Ausführungsform Verbreiterungen in Form von in der Nähe der Spitze angebrachten seitlichen Brechflügeln auf. Diese verhältnismässig grossen Brechflügel setzen jedoch eine grosse Einstosskraft voraus und wirken sich auch für übrige Zellenmanipulationen wegen ihrer Sperrigkeit nachteilig aus.

Die Erfinder haben sich deshalb die Aufgabe gestellt, eine Vorrichtung zum Einschlagen der erstarrten Kruste eines Elektrolyseofens und ein Verfahren zu deren Betrieb zu schaffen, welche einen kontinuierlichen Dauerbetrieb ohne Verklemmungen gewährleisten.

Die Aufgabe wird in bezug auf die Vorrichtung erfindungsgemäss dadurch gelöst, dass im unteren Bereich der vertikalen Meisselseitenflächen mindestens ein Nocken angeordnet ist, der wenigstens einen Teil des Meisselumfangs umfasst, im Querschnitt rechteckig, vorzugsweise quadratisch, ausgebildet ist und 5 bis 15 mm von den Meisselseitenflächen absteht.

Ein solcher Nocken ist zweckmässig von länglicher Form und erstreckt sich, horizontal angeordnet, über wenigstens einen Teil des Meisselumfangs. Es können jedoch auch zwei oder mehr Nocken in übereinanderliegenden Ebenen angeordnet sein ; ihr Abstand von der Meisselunterseite sowie ihr Abstand untereinander kann je nach Zellengeometrie variiert werden.

Die Nocken bestehen vorzugsweise aus demselben Material wie der Meissel, insbesondere aus einem harten und schweissbaren Stahl, z. B. St 45-50. Mittels eines geeigneten Befestigungsverfahrens, wie beispielsweise Schweissen oder Schrauben, können vorgeformte Nocken auf den vertikalen Seitenflächen des Meissels fixiert werden. Die Nocken können auch in Form von Schweissraupen aufgebracht und mit einem geeigneten Bearbeitungsverfahren in die endgültige Form gebracht werden. Weiter können Meissel und Nocken einstückig ausgebildet sein, indem diese z. B. ausgefräst werden. Die Nockenquerschnitte sind im allgemeinen rechteckig, bevorzugt quadratisch und haben oft auf der Unterseite eine leichte Hinterschneidung.

Von wesentlicher Bedeutung ist die Dimensionierung der Nocken : Zu weit vom Meissel abstehende Nocken sind der Gefahr einer Deformation ausgesetzt, zu wenig abstehende Nocken sind zu wenig wirksam. Deshalb stehen die Nocken 5-15 mm von den Meisselseitenflächen ab.

Die erfindungsgemässe Lösung, bezogen auf das Verfahren, zeichnet sich dadurch aus, dass der erfindungsgemässe Meissel mit mindestens einem, im unteren Bereich der vertikalen Seitenflächen angeordneten Nocken nach dem Durchstossen der Kruste wenigstens bis zum Erreichen der unteren Hälfte in bezug auf die Dicke der Kruste durch den untersten Nocken weiter abgesenkt wird.

Während des Eindrückens der Nocken in den erstarrten Schmelzfluss brechen diese einen Spalt heraus, es wird damit vermieden, dass sich der Meissel eine exakt «sitzende Passform in der Kruste schafft. Falls gewünscht wird, dass die Nocken beim Absenken des Meissels die Kruste vollständig durchstossen, werden sie weit unten, d.h. nahe der Stirnfläche des Meissels befestigt. Wird dagegen gewünscht, dass die Nocken lediglich die obere Hälfte der Kruste durchbrechen, werden die Nocken entsprechend weiter oben befestigt. Es ist wohl möglich, aber wenig sinnvoll, die Nocken noch weiter von der Stirnseite entfernt, d. h. weiter oben, zu befestigen, weil dann beim nächsten Absenken des Meissels die folgenden Vorteile nicht oder nur teilweise erreicht werden :
- der Meissel klemmt nicht
- der Meissel kann problemlos ausgezogen werden
- die Kräfte auf die Kolbenstangenführung können vermindert werden.

Die Einschlagvorrichtung, welche ,im Prinzip aus Druckzylinder, Kolbenstange und Meissel besteht, ist direkt oder indirekt am Zellenaufbau befestigt oder Bestandteil eines Bedienungsfahrzeuges bzw. Ofenmanipulators.

Beispiele von Ausführungsformen der Erfindung werden anhand der Zeichnung schematisch dargestellt. Es zeigen :
Figur 1 einen Längsschnitt durch einen im Querschnitt rechteckigen Meissel mit Nocken auf den Schmalseiten, in der untersten Position der Arbeitsstellung.
Figur 2 eine Seitenansicht des Meissels von Fig. 1.
Figur 3 eine Ansicht eines im Querschnitt runden Meissels mit zwei übereinander angeordneten Nockenpaaren.
Figur4 einen Querschnitt durch IV-IV in Fig. 3.
Figur 5 einen teilweisen Längsschnitt durch einen Meissel mit verschieden grossen Nocken.

In Fig. 1 wird ein im Querschnitt als längliches Rechteck ausgebildeter Meissel, im vorliegenden Fall 150 x 40 mm, dargestellt. Der untere Bereich des Meissels 10 ist in die flüssige Schmelze 14 eingetaucht, hat also die erstarrte Schmelze 16 vollständig durchstossen. Dieser untere Bereich ist in Fischschwanzform dargestellt. Obwohl diese Form vorteilhaft angewandt wird, kann auch jede andere geeignete form des unteren Bereichs des Meissels eingesetzt werden.

Das untere, auf der Schmalseite angeordnete Nockenpaar 12 hat die Kruste 16 fast vollständig durchstossen. Dabei ist zwischen dem Meissel 10 und der erstarrten Schmelze 16 ein beinahe durchgehender Zwischenraum 18 geschaffen worden. Wie in Fig. 1 angedeutet, rieselt die auf der Kruste 16 liegende Tonerde 20 in diesen Spalt nach. Derart verklemmt der Meissel 10 nicht und kann nach dem Einstossen problemlos wieder herausgezogen werden. Bei der nächsten Ofenbedienung, die bei automatischen Systemen nach einem kurzen Zeitintervall erfolgt, kann der Meissel ohne Schwierigkeiten in das durch die Räumfunktion der Nocken verbreiterte Loch eingeführt werden. Wenn der Meissel nicht genau zentriert ist, stösst er die vom letzten Bedienungsvorgang übrig gebliebenen Nasen 17 des erstarrten Schmelzflusses 16 problemlos und ohne grosse Kraftanwendung weg.

In nicht dargestellten Ausführungsformen können zusätzliche Nokken auf den breiteren Seitenflächen des Meissels angeordnet werden.

Weiter kann der Meissel auch mehr nach unten gedrückt werden, dann durchstösst das untere Nockenpaar 12 die Kruste vollständig.

Die dem Bad bzw. der Meisselseite zugewandte Seitenfläche der Nocken, welche eine Querschnittsabmessung von ungefähr 1 cm² haben, ist hinterschnitten, vorzugsweise mit einem Hinterschneidungswinkel von bis zu 20°. Durch diese in Richtung des Meissels nach oben geneigte Stirnseite wirken die Nocken im Sinne von Räumzähnen.

Von der Meisselunterseite in den schmelzflüssigen Elektrolyten 14 gestossene Krustenbruchstücke und Tonerde sind einfachheitshalber nicht eingezeichnet.

In den Fig. 3 und 4 ist ein im Querschnitt runder Meissel22 dargestellt. Auch in diesem Fall gilt, dass der kegelförmig eingezeichnete untere Bereich des Meissels jede andere geeignete Form annehmen kann.

Ein unteres Nockenpaar 24 umfasst den grössten Teil des Meisselumfangs, wie dies insbesondere aus Fig.4, einem Horizontalschnitt durch Fig.3, hervorgeht. Ein in einer darüberliegenden Ebene angeordnetes Nockenpaar 26 dagegen umfasst nur einen verhältnismässig kleinen Teil des Meisselumfangs.

Während in den Fig.1-4 Nocken dargestellt werden, die neben ihrer länglichen Form und ihrem horizontalen Verlauf durch gleiche Breite gekennzeichnet sind, zeigt Fig. einen Ausschnitt aus einem Längsschnitt durch einen Meissel mit verschieden breiten Nocken. Der unterste, zuerst auf den erstarrten Schmelzfluss einwirkende Nocken 30 ist schmal, der darüber angeordnete Nocken 32 breiter und der zuoberst angeordnete Nocken 34 am breitesten. Dadurch wird beim Betätigen der Einschlagvorrichtung der zwischen Meissel und Kruste geschaffene Zwischenraum stufenweise von unten nach oben erweitert.

Es versteht sich von selbst, dass die erfindungsgemässen Nocken noch in vielen Ausführungsvarianten, welche dieselbe Funktion haben und dasselbe Resultat erreichen, im unteren Bereich des Meissels befestigt werden können. Der unterste, die Nocken tragende bzw. bildende Teil des Meissels kann auch als auswechselbare Einheit ausgebildet sein, welche auf dem Meisselschaft lösbar befestigt ist. Diese Ausführungsform hat den Vorteil, dass nach einem gewissen Verschleiss oder bei einer Reparatur nicht der ganze Meissel, sondern nur dessen unterster Teil ausgewechselt werden muss.

## Patentansprüche

1. Meissel für eine Einschlagvorrichtung zum Brechen der erstarrten Kruste eines Elektrolyseofens, insbesondere zur Herstellung von Aluminium, dadurch gekennzeichnet, dass im unteren Bereich der vertikalen Meisselseitenflächen mindestens ein Nocken (12, 24, 26) angeordnet ist, der wenigstens einen Teil des Meisselumfangs umfasst, im Querschnitt rechteckig, vorzugsweise quadratisch, ausgebildet ist und 5-15 mm von den Meisselseitenflächen absteht.

2. Meissel nach Anspruch 1, dadurch gekennzeichnet, dass vorgeformte Nocken (12, 24, 26) mittels Schweissen oder Verschrauben, in horizontaler Lage an den Seitenflächen des Meissels (10, 22, 28) befestigt sind.

3. Meissel nach Anspruch 1, dadurch gekennzeichnet, dass die Nocken (12, 24, 26) aufgebrachte Schweissraupen sind.

4. Meissel nach Anspruch 1, dadurch gekennzeichnet, dass die Nocken (12, 24, 26) und der Meissel (10, 22) einstückig ausgebildet sind.

5. Meissel nach einem der Ansprüche 1-4, dadurch gekennzeichnet, dass die der Meisselunterseite zugewandte Seitenfläche der Nocken (12, 24, 26), vorzugsweise mit einem Winkel bis zu 20°, hinterschnitten ist.

6. Meissel nach einem der Ansprüche 1-5, dadurch gekennzeichnet, dass mehrere, in übereinander liegenden Ebenen angeordnete Nocken (12, 24, 26) gleich weit von den Meisselseitenflächen abstehen.

7. Meissel nach einem der Ansprüche 1-5, dadurch gekennzeichnet, dass mehrere, in übereinander liegenden Ebenen angeordnete Nocken (30, 32, 34) von unten nach oben zunehmend von den Meisselseitenflächen abstehen.

8. Verfahren zum Brechen der erstarrten Kruste eines Elektrolyseofens, insbesondere zur Herstellung von Aluminium, durch Betätigung einer mit einem Meissel nach Anspruch 1 bestückten Einschlagvorrichtung, dadurch gekennzeichnet, dass der Meissel (10, 22, 28) mit mindestens einem im unteren Bereich der vertikalen Seitenflächen angeordneten Nocken nach dem Durchstossen der Kruste (16) wenigstens bis zum Erreichen der unteren Hälfte in bezug auf die Dicke der Kruste (16) durch den bzw. die untersten Nocken (24, 30) weiter abgesenkt wird.

9. Verfahren nach Anspruch 8, dadurch gekennzeichnet, dass der Meissel (10, 22, 28), bis zum vollständigen Durchstossen der Kruste (16) durch den bzw. die untersten Nocken (24, 30), weiter abgesenkt wird.

## Claims

1. Chisel for a crust-breaking device for breaking through the solidified crust of an electrolytic cell, in particular for production of aluminium, characterised in that at least one projection (12, 24, 26) is arranged in the lower region of the vertical side surfaces of the chisel, which extends round at least a part of the chisel periphery, is rectangular, preferably square, in cross section, and projects out 5-15 mm from the side surfaces of the chisel.

2. Chisel according to claim 1, characterised in that the pre-shaped projections (12, 24, 26) are secured in a horizontal position to the side surfaces of the chisel (10, 22, 28) by means of welding or screwing.

3. Chisel according to claim 1, characterised in that the projections (12, 24, 26) are raised weld beads.

4. Chisel according to claim 1, characterised in that the projections (12, 24, 26) and the chisel (10, 22) are made unitary.

5. Chisel according to one of claims 1-4, characterised in that the face of the projection (12, 24, 26) facing towards the lower end of the chisel is undercut, preferably at an angle of up to 20°.

6. Chisel according to one of claims 1-5, characterised in that a plurality of projections, (12, 24, 26), arranged in superimposed planes, project out equally far from the side surfaces of the chisel.

7. Chisel according to one of claims 1-5, characterised in that a plurality of projections (30, 32, 34), arranged in superimposed planes, project out from the side surfaces of the chisel increasingly from below upwards.

8. Method of breaking the solidified crust of an electrolytic cell, in particular for production of aluminium, by operating a crust-breaking device fitted with a chisel according to claim 1, characterised in that the chisel (10, 22, 28) with at least one projection arranged in the lower region of the vertical side surfaces, after the penetration of the crust (16), is lowered further at least until the lowest projection or projections (24, 30) reach the lower half of the crust in respect of thickness.

9. Method according to claim 8, characterised in that the chisel (10, 22, 28) is lowered further until complete penetration of the crust (16) by the lowest projection or projections (24, 30).

## Revendications

1. Ciseau pour une machine de piquage pour rompre la croûte solidifiée d'un four à électrolyse, en particulier pour la fabrication de l'aluminium, caractérisé en ce qu'à la partie inférieure des surfaces latérales verticales du ciseau est disposé au moins un ergot (12, 24, 26) qui entoure au moins une partie de la périphérie du ciseau, qui a en coupe une forme rectangulaire et de préférence carrée et qui s'écarte des surfaces latérales du ciseau de 5-15 mm.

2. Ciseau selon la revendication 1, caractérisé en ce que les ergots préformés (12, 24, 26) sont fixés en position horizontale sur les surfaces latérales du ciseau (10, 22, 28) par soudure ou vissage.

3. Ciseau selon la revendication 1, caractérisé en ce que les ergots (12, 24, 26) sont des cordons de soudure rapportés.

4. Ciseau selon la revendication 1, caractérisé en ce que les ergots (12, 24, 26) et le ciseau (10, 22) sont venus d'une seule pièce.

5. Ciseau selon l'une des revendications 1-4, caractérisé en ce que la surface latérale, tournée vers la face inférieure du ciseau, des ergots (12, 24, 26) est en dépouille, de préférence avec un angle allant jusqu'à 20°.

6. Ciseau selon l'une des revendications 1-5, caractérisé en ce que plusieurs ergots (12, 24, 26), disposés dans des plans situés l'un au-dessus de l'autre, s'écartent à égale distance des surfaces latérales du ciseau.

7. Ciseau selon l'une des revendications 1-5, caractérisé en ce que plusieurs ergots (30, 32, 34), disposés dans des plans situés l'un au-dessus de l'autre, s'écartent progressivement des surfaces latérales du ciseau en allant du bas vers le haut.

8. Procédé pour rompre la croûte solidifiée d'un four à électrolyse, en particulier pour la fabrication de l'aluminium, par manoeuvre d'une machine de piquage équipée d'un ciseau selon la revendication 1, caractérisé en ce que l'on continue à abaisser le ciseau (10, 22, 28), qui comporte au moins un ergot disposé à la partie inférieure des surfaces latérales verticales, après refoulement, par l'ergot ou par les ergots (24, 30) les plus bas, de la croûte (16) au moins jusqu'à atteindre la moitié inférieure, rapporté à l'épaisseur de la croûte (16).

9. Procédé selon la revendication 8, caractérisé en ce que l'on continue à abaisser le couteau (10, 22, 28) jusqu'à refoulement complet de la croûte (16) par le ou les ergots les plus bas (24, 30).
